# EUROPÄISCHE PATENTSCHRIFT

(11) **EP 2 403 058 B1**
(45) Veröffentlichungstag und Bekanntmachung des Hinweises auf die Patenterteilung: **20.03.2019**
(21) Anmeldenummer: 11168916.2
(22) Anmeldetag: 07.06.2011
(51) Int. Cl.: H01Q 1/12

(54) **Befestigungsadapter für eine Richtfunkantenne**
Fixing adapter for a directional antenna
Adaptateur de fixation pour une antenne de radio-relais

(30) Priorität: 29.06.2010 DE 102010017644
(43) Veröffentlichungstag der Anmeldung: 04.01.2012
(73) Patentinhaber: Vodafone Holding GmbH, 40213 Düsseldorf (DE)
(72) Erfinder: Wilhelmi, Christine, 40489 Düsseldorf (DE); Böhle, Rudolf, 52428 Jülich (DE)
(74) Vertreter: Ring & Weisbrodt

(56) Entgegenhaltungen:
- EP-A1- 0 814 538
- DE-A1- 4 140 841
- "Microwave Antenna Application Guide - Strucutral Support Products", , 1. Januar 2010 (2010-01-01), XP55010711, Gefunden im Internet: URL:http://docs.commscope.com/Public/Steel MW Apps Catalog-Structural Support Solutions.pdf [gefunden am 2011-10-28]

## Beschreibung

### Technisches Gebiet

Die Erfindung betrifft eine Befestigungsadaptervorrichtung für eine Richtfunkantenne, enthaltend eine Haltestange zum Befestigen einer Haltestangenbefestigung der Richtfunkantenne und einen Querträger zum Fixieren der Haltestange an eine Tragestange.

### Stand der Technik

Richtfunk ermöglicht eine drahtlose Informationsübertragung zwischen zwei stationären Standorten. Dazu werden meistens Funkwellen mit Trägerfrequenzen im Mikrowellenbereich zwischen 1 und 40 GHz verwendet. In Mobilfunknetzen wird Richtfunk sehr häufig zur Anbindung der einzelnen Mobilfunkbasisstationen an übergeordnete Einheiten eingesetzt. Vorteile der Nutzung von Richtfunk gegenüber gemieteten oder neu zu installierenden Festleitungen sind insbesondere niedrigere Betriebskosten, ein schnellerer und weniger aufwendiger Aufbau und ein direkter Zugriff auf die Hardware für einen Mobilfunkbetreiber.

Im Richtfunk kommen Richtfunkantennen mit hoher Richtwirkung zum Einsatz. Dabei ist im Mikrowellenwellenbereich eine quasi-optische Sicht zwischen einer Sende- und einer Empfangsstation notwendig. Die Richtfunkantennen werden daher auf erhöhten Standorten, beispielsweise Funktürmen oder Häusern montiert, um große Entfernungen zu überbrücken. Üblicherweise werden Parabolspiegel- oder Muschelantennen mit hoher Richtwirkung verwendet. Mit Hilfe zweier Richtfunkantennen wird auf diese Weise eine funkbasierte Punkt-zu-Punkt-Verbindung zwischen zwei entfernten Standorten realisiert.

Richtfunkantennen der oben genannten Art werden bekanntlich mit einer zentralen Befestigung an der Rückseite eines paraboloidförmigen Reflektors an einem Mast oder einer Haltestange befestigt. Durch ihre exponierte Lage am Mast sind die Richtfunkantenne und die zentrale Befestigung erheblichen mechanischen Belastungen ausgesetzt. Diese mechanischen Belastungen werden beispielsweise durch Stürme, Eis, Schnee und andere Niederschläge verursacht.

Die Druckschrift CA 2070929 A beschreibt eine Halterung für eine Parabolantenne. Die Parabolantenne ist über eine auf der Rückseite angeordnete zentrale Halterung an einem Mast befestigt. Zusätzlich sind zwei teleskopartige Streben vorgesehen, welche jeweils mit einem Ende am Rand der zentralen Halterung und am anderen Ende am Mast befestigt sind. Beide Streben lassen sich in ihrer Länge verstellen und ermöglichen somit eine Ausrichtung der Parabolantenne. Eine Strebe weist eine Fixierungsvorrichtung zum Fixieren der Länge der Strebe auf. Die Fixierungsvorrichtung umfasst einen Elektromagneten, der bei einer Betätigung eine Änderung der Länge der Strebe zulässt. Durch die Streben wird die Parabolantenne zusätzlich stabilisiert.

Nachteilig bei der bauseitigen Installation von Richtfunkantennen ist, dass die Vorgaben der Richtfunkantennenhersteller für die Montage sich aufgrund neuer Produktreihen oder Erfahrungen aus der Montage so verändern, dass andere Befestigungspunkte für die Installation von Richtfunkantennen an Montagestandorten erforderlich sind. Solche Befestigungspunkte können dann bauseits nicht vorhanden sein und müssten nachträglich geschaffen werden. Dies ist oftmals mit erheblichen Kosten verbunden. Bei größeren Richtfunkantennen können herstellerseitig eine oder mehrere zusätzliche Streben zur Stabilisierung vorgesehen sein. Jedoch stellen sich die dann die oben genannten bauseitigen Nachteile ein.

Die DE 41 40 841 beschreibt eine Mikrowellen-Richtfunkantenne mit einem an der Rückseite angeordneten, ringförmigen Versteifungsprofil. Drei Halterungselemente sind an dem Versteifungsprofil befestig. In das obere Halterungselement greift eine Befestigungsstange ein, welche am anderen Ende mit einer Klemme an einem Rohrmast befestigt ist. Die beiden unteren Halterungen sind durch einen Stab verbunden. An jede dieser unteren Halterungen ist jeweils ein Stab angebracht, der mit der Klemme für die Befestigungsstange am Rohrmast verbunden ist. Zusätzlich ist ein weiterer Stab zwischen einer unteren Halterung und einer zweiten Klemme am Rohrmast angeordnet. Der Rohrmast kann über Querträger an einem Träger befestigt sein.

In der EP 0 814 538 A1 wird eine Befestigung für eine Richtfunkantenne dargestellt, bei der an einem rückseitigen Verstärkungsring mehrere Stangen zur Befestigung der Richtfunkantenne an einem Tragerohr befestigt sind. Das Tragerohr ist mit Querträgern an einem Mast befestigt. Jeweils eine Stange verbindet eine obere Befestigung am Verstärkungsring mit einer oberen Klemme am Tragerohr, einer unteren Klemme am Tragerohr und einer Klemme am Mast. Eine untere Befestigung am Verstärkungsring ist über eine weitere Stange mit der unteren Klemme am Tragerohr verbunden.

Der Katalog "Microwave Antenna Application Guide - Strucutral Support Products", 1. Januar 2010, XP550010711, der Firma CommScope stellt verschiedene Befestigungen für Richtfunkantennen dar, bei denen die Richtfunkantenne eine Haltestangenbefestigung und zusätzlich ein oder zwei an der Richtantenne befestigte Stabilisierungsstreben enthält. Beschreiben wird u. a. eine Befestigung einer Richtfunkantenne an einem Tragerohr, das wiederum an einem Mast befestigt ist.

### Offenbarung der Erfindung

Aufgabe der Erfindung ist es daher, Nachteile des Standes der Technik zu vermeiden und eine Befestigung für eine Richtfunkantenne zu schaffen, welche geringeren baulichen Aufwand umfasst.

Die Merkmale der Erfindung sind in Anspruch 1 definiert. Optionale Merkmale sind in den Unteransprüchen aufgeführt.

Erfindungsgemäß wird die Aufgabe bei einer Befestigungsadaptervorrichtung der eingangs genannten Art für eine Richtfunkantenne dadurch gelöst, dass die Befestigungsadaptervorrichtung eine erste Strebenhalterung zum Befestigen einer ersten Stabilisierungsstrebe der Richtfunkantenne aufweist, wobei die erste Strebenhalterung über eine erste Stützstrebe starr mit der Haltestange und über eine zweite Stützstrebe starr mit der Tragestange verbunden ist.

Im montierten Zustand bilden die erste und die zweite Stützstrebe zusammen mit dem Querträger ein Dreieck aus, in deren Ecken die Haltestange, die Tragestange bzw. ein Mast und die Strebenhalterung für die Stabilisierungsstrebe liegen. Die Fixierung der Stabilisierungsstrebe kann durch eine direkte Verbindung mit einer Stützstrebe oder über die Fixierung mit einer weiteren Stützstrebe erfolgen. Durch eine solche Konstruktion wird die Strebenhalterung und somit die Stabilisierungsstrebe sehr stabil gehalten.

Mit diesem Befestigungsadapter und einer solchen Anordnung von Stützstreben gelingt es, Richtfunkantennen so zu montieren, dass die auf die Antenne wirkenden Kräfte und Drehmomente statisch effektiv abgeführt werden.

Gegenüber dem Stand der Technik wird kein zusätzlicher Mast oder ein sonstiges weiteres Tragrohr zum Befestigen der Stabilisierungsstrebe benötigt. Somit lässt sich die Befestigung der Richtfunkantenne sehr platzsparend an einer einzigen Tragestange realisieren. Weiterhin ist die erfindungsgemäße Befestigungsadaptervorrichtung bei allen herkömmlichen Richtfunkantennen mit einer zentralen Halterung für eine Trägerstange und mindestens einer zusätzlichen Strebenbefestigung für eine Stabilisierungsstrebe ohne Umbaumaßnahmen sofort einsetzbar.

Weitere Ausgestaltungen und vorteilhafte Ausbildungen der Erfindung sind in den Unteransprüchen sowie den Figuren mit der dazugehörigen Beschreibung angegeben.

Eine weitere vorteilhafte Ausbildung der Befestigungsadaptervorrichtung umfasst eine dritte Stützstrebe zum Befestigen einer zweiten Stabilisierungsstrebe der Richtfunkantenne an der Haltestange und eine vierte Stützstrebe zum Befestigen der zweiten Stabilisierungsstrebe an der Tragestange.

Auf diese Weise wird durch den Querträger, die dritte Stützstrebe und die vierte Stützstrebe ein zweites Dreieck gebildet, in dessen Ecken sich die zweite Strebenhalterung für die zweite Stabilisationsstrebe, die Haltestange und die Tragestange bzw. ein Mast befinden. Dadurch wird die Funktion der Befestigungsadaptervorrichtung verbessert, einwirkende Kräfte oder Drehmomente statisch optimal abzuführen. Die Richtfunkantenne wird damit an drei Punkten zuverlässig gehalten.

In einer vorteilhaften Ausbildung der Befestigungsadaptervorrichtung liegt im montierten Zustand die erste Strebenhalterung der zweiten Strebenhalterung bezüglich der Symmetrieachse der Richtfunkantenne im Wesentlichen gegenüber.

Damit wird erreicht, dass die Stützstreben der Befestigungsadaptervorrichtung so optimal zwischen den beiden Strebenhalterungen angeordnet werden können, um die Richtfunkantenne stabil zu halten. Mit einer solchen Anordnung von Stützstreben gelingt es, Richtfunkantennen so montieren zu können, dass die auf die Antenne wirkenden Kräfte statisch effektiv abgeführt werden ohne dass Schäden unter normalen Umständen entstehen können.

Zur Klarstellung sei erklärt, dass Antennen nicht perfekt rotationssymmetrisch zu einer Drehachse sind. Um die Beschreibung zu vereinfachen, wird eine Achse senkrecht zum Mittelpunkt der Richtfunkantenne als Symmetrieachse bezeichnet.

Eine vorteilhafte Ausbildung der Erfindung sieht vor, dass die Stützstrebe winkeleisenförmig ist.

Stützstreben von Haltevorrichtungen oder Befestigungsvorrichtungen lässt seitens der Materialwahl und - form verschiedene Auswahlmöglichkeiten zu. Dabei sind statisch einige Kriterien zu berücksichtigen, um entstehende Druck- und Zugkräfte ohne Schäden aufnehmen und ableiten zu können. Durch die winkeleisenförmige Ausbildung der Stützstreben werden die entstehenden Kräfte optimal abgeführt. Es ist aber auch eine alternative Ausführung der Stützstrebe als Vierkantrohr oder auch als Flacheisen möglich. Hinsichtlich des Materials der Befestigungsadaptervorrichtung kann sowohl Stahl als auch Kohlefasermaterial zum Einsatz kommen. Kohlefaser würde in solchen Fällen zum Einsatz kommen, um das Gewicht der Befestigungsadaptervorrichtung aufgrund von statischen randbedingungen zu reduzieren.

Eine vorteilhafte Ausbildung der Befestigungsadaptervorrichtung sieht vor, dass im montierten Zustand die Haltestange und die Tragestange, über mindestens einen Querträger miteinander fixiert sind, wobei der Querträger nicht parallel zur Symmetrieachse der Richtfunkantenne angeordnet ist.

Mit dieser Anordnung wird erreicht, dass die Befestigungsadaptervorrichtung eine stabile Befestigung der Richtfunkantenne gewährleistet. Die Haltestange und die Tragestange sind über einen als Vierkantrohr ausgeführten Querträger so miteinander fixiert, dass einwirkende Druck-, Zug- und Scherkräfte abgeleitet werden können. Weiterhin wird durch eine Anordnung des Querträgers in einem Winkel von mindestens 20° zur Senkrechten der Kreisfläche des zweiten Verstärkungsrings die Ableitung der einwirkenden Drehmomente optimiert.

Eine weitere vorteilhafte Ausbildung der Befestigungsadaptervorrichtung sieht vor, dass die erste und zweite Stützstrebe und der Querträger im montierten Zustand dreiecksförmig angeordnet sind.

Auf diese Weise wird durch den Querträger, die erste Stützstrebe und die zweite Stützstrebe ein Dreieck gebildet, in dessen Ecken sich die erste Strebenhalterung für die erste Stabilisationsstrebe, die Haltestange und die Tragestange bzw. ein Mast befinden. Dadurch wird die Funktion der Befestigungsadaptervorrichtung verbessert, einwirkende Kräfte oder Drehmomente statisch abzuführen.

In einer vorteilhaften Ausbildung der Befestigungsadaptervorrichtung sind die erste Stützstrebe und die dritte Stützstrebe jeweils mit Befestigungsmittel an verschiedenen Positionen bezüglich der Längsachse der Haltestange mit dieser verbunden und/oder sind die zweite Stützstrebe und die vierte Stützstrebe jeweils mit Befestigungsmittel an verschiedenen Positionen bezüglich der Längsachse der Tragestange mit dieser verbunden.

Durch diese Maßnahme liegen die die erste und die zweite Stützstrebe nicht in der gleichen Ebene wie die dritte und die vierte Stützstrebe. Schwingungen, Verwindungen und Verbiegungen der erfinderischen Befestigungsadaptervorrichtung werden effektiver unterdrückt.

Die zuvor genannten und weitere Vorteile, Besonderheiten und zweckmäßige Weiterbildungen der Erfindung werden auch anhand des Ausführungsbeispiels deutlich, das nachfolgend unter Bezugnahme auf die Figuren beschrieben wird.

### Kurze Beschreibung der Zeichnungen

- Fig. 1: zeigt in einer schematischen Prinzipskizze eine Aufsicht eines Ausführungsbeispiels einer erfindungsgemäßen Befestigungsadaptervorrichtung für eine Richtfunkantenne.
- Fig. 2: zeigt in einer schematischen Prinzipskizze eine Rückansicht des Ausführungsbeispiels einer erfindungsgemäßen Befestigungsadaptervorrichtung nach Fig. 1.

### Bevorzugtes Ausführungsbeispiel

In Fig. 1 wird mit 10 eine Richtfunkantenne für den Mikrowellenbereich bezeichnet. Die Richtfunkantenne 10 ist trommelförmig ausgebildet und verfügt über einen paraboloiden Reflektor 12 an der Rückseite 14 der Richtfunkantenne 10. Die Richtfunkantenne 10 enthält weiterhin eine Seitenwand 16 zur Verstärkung einer Richtwirkung der Richtfunkantenne 10 und eine funkdurchlässige Frontfläche 18. Der paraboloide Reflektor 12 bildet zusammen mit der Seitenwand 16 und der Frontfläche 18 ein Gehäuse für eine in Fig. 1 nicht dargestellte Sende- und Empfangseinheit. Auf diese Weise wird die Sende- und Empfangseinheit sicher gegen Witterungseinflüsse geschützt. Alternativ ist eine Verwendung einer muschelförmig ausgebildeten Richtfunkantenne oder einer Flachantenne möglich.

Die Richtfunkantenne 10 verfügt auf der Rückseite 14 über eine Halterung 20 zur Befestigung an eine Tragestange, wie beispielsweise ein Tragrohr, einen Mast oder eine sonstige Stange. Dazu umfasst der Reflektor 12 an seiner Rückseite 14 einen ersten Verstärkungsring 21 und einen in seinem Durchmesser kleineren zweiten Verstärkungsring 22. An diesem Verstärkungsring 22 sind Träger 24 für eine Haltestangenbefestigung 26 angeordnet.

Weiterhin enthält die Richtfunkantenne eine erste Strebenbefestigung 28 am Rand der Rückseite 14 für eine erste Stabilisierungsstrebe 30. Die Rückseite 14 ist im Bereich der Strebenbefestigung 28 mit einem ersten Verstärkungsring 21 versehen, um eine zuverlässige Befestigung der Stabilisierungsstrebe 30 zu gewährleisten. Das erste Verstärkungsring 21 verteilt an der Strebenbefestigung auftretende Kräfte über den Befestigungspunkt 28 an die Stabilisierungsstrebe 30. Eine zweite Strebenbefestigung 34 für eine zweite Stabilisierungsstrebe 36 ist an dem zweiten Verstärkungsring 22 der Halterung 20 vorgesehen.

Mit einer Befestigungsadaptervorrichtung 38 ist die Richtfunkantenne 10 an einer Tragestange 40 befestigt. Die Tragestange 40 kann beispielsweise ein Mast oder ein an einem Gebäude angebrachtes Tragrohr sein. Die Form der Tragestange 40 kann dabei rund, viereckig, oder in anderen Ausgestaltungen ausgeführt sein. Die Befestigungsadaptervorrichtung 38 enthält eine Haltestange 42, die mit der Haltestangenbefestigung 26 fest mit der Richtfunkantenne 10 verbunden wird. Die Haltestange 42 ist über zwei Querträger 44 (s. auch Fig. 2) parallel zur Tragestange 40 an dieser befestigt. Zur Befestigung der Querträger 44 an der Tragestange 40 können z.B. Schellen oder Klemmbacken zum Einsatz kommen. Alternativ ist auch eine Haltestange mit nur einem Querträger oder mehr als zwei Querträgern möglich.

Für eine größere Stabilität weist die Befestigungsadaptervorrichtung 38 einen ersten Befestigungspunkt 52 zum Halten der ersten Stabilisierungstrebe 30 auf. Die Stabilisierungsstrebe 30 wird über eine verschiebbare Halterung 46 an diesem Befestigungspunkt 52 befestigt. Somit wird die erste Stabilisierungsstrebe 30 an einem Ende von der ersten Strebenbefestigung 28 und in der Nähe des gegenüberliegenden Endes von der ersten Strebenhalterung 46 gehalten. Die erste Strebenhalterung 46 ist über eine erste Stützstrebe 48 starr mit der Haltestange 42 und über eine zweite Stützstrebe 50 starr mit der Tragestange 40 verbunden. Dazu sind entsprechende Befestigungsmittel 52, 54 und 56 an der ersten Strebenhalterung 46, der zweiten Stützstrebe 50, der Haltestange 42 und der Tragestange 40 vorgesehen. Die erste Stützstrebe 48, die zweite Stützstrebe 50 und die Querträger 44 bilden im montierten Zustand ein Dreieck zum Fixieren der ersten Strebenhalterung 46 und somit der ersten Stabilisierungsstrebe 30 bezüglich der Tragestange 40 und der Haltestange 42.

Mit einer zweiten Strebenhalterung 58 wird die an der zweiten Strebenbefestigung 34 montierte zweite Stabilisierungsstrebe 36 gehalten. Auch die zweite Strebenhalterung 58 ist über eine dritte Stützstrebe 60 starr mit der Haltestange 42 und über eine vierte Stützstrebe 62 starr mit der Tragestange 40 verbunden. Dazu werden entsprechende Befestigungsmittel 52, 54, 56 an der dritten und vierten Stützstrebe 60, 62, der Haltestange 42 und der Tragestange 40 verwendet. Die dritte Stützstrebe 60, die vierte Stützstrebe 62 und die Querträger 44 bilden wiederum ein Dreieck, mit dem die zweite Strebenhalterung 58 und somit die zweite Stabilisierungsstrebe 36 gegenüber der Tragestange 40 und der Haltestange 42 fixiert werden.

Die Befestigungsadaptervorrichtung 38 erzielt eine sehr starre und widerstandsfähige Befestigung der Richtfunkantenne 10 an der Tragestange 40. Dabei nimmt die Befestigungsadaptervorrichtung 38 nur wenig Platz ein und benötigt insbesondere keine zusätzliche Tragestange oder Mast zur Befestigung der Stabilisierungsstreben 30, 36.

Ferner wird die Richtfunkantenne 10 über eine Ausrichtungsvorrichtung 64 bei der zweiten Strebenhalterung 58 justiert. Nach einem Lockern der ersten Strebenhalterung 46 bezüglich der ersten Stabilisierungsstrebe 30 ist mit der Ausrichtungsvorrichtung 64 eine schnelle und unkomplizierte Ausrichtung der Richtfunkantenne 10 möglich. Dabei wird durch die Ausrichtungsvorrichtung 64 der Abstand zwischen der zweiten Strebenbefestigung 34 an der Richtantenne 10 und der zweiten Strebenhalterung 58 eingestellt. Nach einer Ausrichtung werden die Strebenhalterungen 46, 58 wieder festgezogen. Sie halten dann die erste und zweite Stabilisierungsstrebe 30, 36 sicher in der ausgerichteten Position. Alternativ kann eine Ausrichtungsvorrichtung auch an der ersten Strebenhalterung 46 oder an beiden Strebenhalterungen 46, 58 vorgesehen sein.

Fig. 2 zeigt in einer schematischen Prinzipskizze eine Rückansicht des Ausführungsbeispiels nach Fig. 1. Gleiche Bestandteile haben dabei gleiche Bezugszeichen. In Fig. 2 ist deutlich die Haltestange 42 mit den zwei Querträgern 44 zuerkennen. Mit den Querträgern 44 wird die Haltestange 42 an der Tragestange 40, beispielsweise einem Mast, befestigt. Dabei ist die Haltestange 42 parallel zur Tragestange 40 ausgerichtet. Weiterhin ist in Fig. 2 der erste Verstärkungsring 21 des Reflektors 12 für die erste Strebenbefestigung 28 zu erkennen. Zur Befestigung des Verstärkungsrings 21 können vorhandene Befestigungselemente, z.B. Schrauben, Gewindestangen oder Bolzen der Richtantenne 10 verwendet werden.

Die erste, zweite, dritte und vierte Stützstrebe 48, 50, 60, 62 sind in diesem Ausführungsbeispiel in parallelen Ebenen zueinander und senkrecht zur Tragestange 40 bzw. zur Haltestange 42 angeordnet. Dabei sind die erste und die zweite Stützstrebe 48, 50 nach Fig. 2 unterhalb der dritten und der vierten Stützstrebe 60, 62 an der Tragestange 40 oder der Haltestange 42 befestigt. Die beiden von den Stützstreben 48, 50, 60, 62 aufgespannten Dreiecke liegen folglich nicht in einer Ebene. Dadurch ist die Befestigungsadaptervorrichtung 38 sehr stabil gegenüber Schwingungen oder Verwindungen ausgebildet. Alternativ können eine oder mehrere der Stützstreben 48, 50, 60, 62 auch in einem anderen Winkel zur Tragestange 40 als die anderen Stützstreben 48, 50, 60, 62 an der Tragestange 40 oder der Haltestange 42 befestigt sein.

Die Befestigungsadaptervorrichtung 38 lässt sich schnell und ohne aufwendige Umbaumaßnahmen bei allen handelsüblichen Richtfunkantennen mit einer Halterung für einen stangenförmigen Träger und mindestens einer zusätzlichen Strebenbefestigung einsetzen und ermöglicht durch die dreiecksförmige Anordnung der Stützstreben eine sehr stabile und zuverlässige Befestigung von Richtantennen an einem Mast oder einer anderen Tragestange.

### Bezugszeichenliste

- 10: Richtfunkantenne
- 12: paraboloider Reflektor
- 14: Reflektorrückseite
- 16: Seitenwand
- 18: Frontfläche
- 20: Haltestangenbefestigung
- 21: erster Verstärkungsring
- 22: zweiter Verstärkungsring
- 24: Träger
- 26: Stangenbefestigung
- 28: erste Strebenbefestigung
- 30: erste Stabilisierungsstrebe
- 34: zweite Strebenbefestigung
- 36: zweite Stabilisierungsstrebe
- 38: Befestigungsadaptervorrichtung
- 40: Tragestange
- 42: Haltestange
- 44: Querträger
- 46: erste Strebenhalterung
- 48: erste Stützstrebe
- 50: zweite Stützstrebe
- 52: Befestigungsmittel bei Strebenhalterung
- 54: Befestigungsmittel bei Haltestange
- 56: Befestigungsmittel bei Tragestange
- 58: zweite Strebenhalterung
- 60: dritte Stützstrebe
- 62: vierte Stützstrebe
- 64: Ausrichtungsvorrichtung

## Patentansprüche

1. Befestigungsadaptervorrichtung (38) für eine Richtfunkantenne (10), enthaltend eine Haltestange (42) zum Befestigen einer Haltestangenbefestigung (20) der Richtfunkantenne (10), einen Querträger (44) zum Fixieren der Haltestange (42) an eine Tragstange (40), eine erste (48) und eine zweite (50) Stützstrebe, sowie eine erste Strebenhalterung (46) zum Befestigen einer ersten Stabilisierungsstrebe (30) der Richtfunkantenne (10), wobei die erste Strebenhalterung (46) über die erste Stützstrebe (48) starr mit der Haltestange (42) verbunden ist und wobei die erste Strebenhalterung (46) des Weiteren dazu angepasst ist über die zweite Stützstrebe (50) starr mit der Tragstange (40) verbunden zu werden.

2. Befestigungsadaptervorrichtung (38) für eine Richtfunkantenne (10) nach Anspruch 1, **dadurch gekennzeichnet, dass** eine zweite Strebenhalterung zum Befestigen einer zweiten Stabilisierungsstrebe (36) der Richtfunkantenne (10), sowie eine dritte (60) und eine vierte (62) Stützstrebe vorgesehen sind, wobei die zweite Strebenhalterung über die dritte Stützstrebe (60) starr mit der Haltestange (42) verbunden ist und wobei die zweite Strebenhalterung (58) des Weiteren dazu angepasst ist über die vierte Stützstrebe (62) starr mit der Tragstange (40) verbunden zu werden.

3. Befestigungsadaptervorrichtung (38) für eine Richtfunkantenne (10) nach Anspruch 2, **dadurch gekennzeichnet, dass** die erste Strebenhalterung (46) zur zweiten Strebenhalterung (58) bezüglich der der Längsachse der Haltestange (42) im Wesentlichen gegenüberliegend angeordnet ist.

4. Befestigungsadaptervorrichtung (38) für eine Richtfunkantenne (10) nach einem der vorherigen Ansprüche, **dadurch gekennzeichnet, dass** mindestens eine Stützstrebe (48, 50, 60, 62) winkeleisenförmig ist.

5. Befestigungsadaptervorrichtung (38) für eine Richtfunkantenne (10) nach einem der vorherigen Ansprüche, **dadurch gekennzeichnet, dass** die Längsachse des Querträgers (44) nicht senkrecht zur Rückseite der Richtfunkantenne (10) angeordnet ist.

6. Befestigungsadaptervorrichtung (38) für eine Richtfunkantenne (10) nach einem der vorherigen Ansprüche, **dadurch gekennzeichnet, dass** die erste und zweite Stützstrebe (48, 50) und der Querträger (44) dreiecksförmig angeordnet sind.

7. Befestigungsadaptervorrichtung (38) für eine Richtfunkantenne (10) nach einem der Ansprüche 2 bis 6, **dadurch gekennzeichnet, dass** die erste Stützstrebe (48) und die dritte Stützstrebe (60) jeweils mit einem Befestigungsmittel (54) an verschiedenen Positionen bezüglich der Längsachse der Haltestange (42) mit dieser verbunden sind und/oder die zweite Stützstrebe (50) und die vierte Stützstrebe (62) jeweils mit Befestigungsmittel (56) an verschiedenen Positionen bezüglich der Längsachse der Tragestange (40) mit dieser verbunden sind.

## Claims

1. A fixing adapter device (38) for a directional antenna (10), comprising a holding rod (42) for fixing a holding rod fastening (20) of the directional antenna (10), a cross beam (44) for fixing the holding rod (42) on a support bar (40), a first (48) and a second (50) supporting struts as well as a first strut bracket (46) for fastening a first stabilising strut (30) of the directional antenna (10), wherein the first strut bracket (46) is rigidly connected to the holding rod (42) via the first supporting strut (48) and wherein the first strut bracket (46) is furthermore adapted to be connected to the support bar (40) via the second supporting strut (50).

2. A fixing adapter device (38) for a directional antenna (10) according to claim 1, **characterized in that** a second strut bracket for fastening a second stabilising strut (36) of the directional antenna (10) as well as a third (60) and a fourth (62) supporting struts are provided, wherein the second strut bracket is rigidly connected via the supporting strut (60) to the holding rod (42) and wherein the second strut bracket (58) is furthermore adapted to be connected to the support bar (40) via the fourth supporting strut (62).

3. A fixing adapter device (38) for a directional antenna (10) according to claim 2, **characterized in that** the first strut bracket (46) is essentially arranged opposite the second strut bracket (58) with respect to the longitudinal axis of the holding rod (42).

4. A fixing adapter device (38) for a directional antenna (10) according to any of the preceding claims, **characterized in that** at least one supporting strut (48, 50, 60, 62) is shaped like an angle iron.

5. A fixing adapter device (38) for a directional antenna (10) according to any of the preceding claims, **characterized in that** the longitudinal axis of the cross beam (44) is not arranged in a perpendicular manner with respect to the rear side of the directional antenna (10).

6. A fixing adapter device (38) for a directional antenna (10) according to any of the preceding claims, **characterized in that** the first and the second supporting struts (48, 50) and the cross beam are arranged in a triangular form.

7. A fixing adapter device (38) for a directional antenna (10) according to any of the claims 2 to 6, **characterized in that** the first supporting strut (48) and the third supporting strut (60) are each connected to the holding rod (42) at different positions with respect to the longitudinal axis of the holding rod (42) by means of a respective fastening means (54) and/or the second supporting strut (50) and the fourth supporting strut (62) are each connected to the support bar (40) at different positions with respect to the longitudinal axis of the support bar (40) by means of a respective fastening means (56).

## Revendications

1. Dispositif d'adaptateur de fixation (38) pour une antenne radio directionnelle (10), comprenant une tige de fixation (42) pour fixer une fixation de tige de fixation (20) de l'antenne radio directionnelle (10), une traverse (44) pour fixer la tige de fixation (42) sur une barre de support (40), une première (48) et une deuxième (50) entretoises d'appui ainsi qu'un premier support d'entretoise (46) pour fixer une première entretoise de stabilisation (30) de l'antenne radio directionnelle (10), le premier support d'entretoise (46) étant relié de manière rigide à la tige de fixation (42) via la première entretoise d'appui (48) et le premier support d'entretoise (46) étant en outre adapté à être relié de manière rigide à la barre de support (40) via la deuxième entretoise d'appui (50).

2. Dispositif d'adaptateur de fixation (38) pour une antenne radio directionnelle (10) selon la revendication 1, **caractérisé en ce qu'**un deuxième support d'entretoise pour fixer une deuxième entretoise de stabilisation (36) de l'antenne radio directionnelle (10) ainsi qu'une troisième (60) et une quatrième (62) entretoises d'appui sont prévus, le deuxième support d'entretoise étant relié de manière rigide à la tige de fixation (42) via la troisième entretoise d'appui (60) et le deuxième support d'entretoise (58) étant en outre adapté à être relié de manière rigide à la barre de support (40) via la quatrième entretoise d'appui (62).

3. Dispositif d'adaptateur de fixation (38) pour une antenne radio directionnelle (10) selon la revendication 2, **caractérisé en ce que** le premier support d'entretoise (46) est disposé essentiellement en face du deuxième support d'entretoise (58) par rapport à l'axe longitudinal de la tige de fixation (42).

4. Dispositif d'adaptateur de fixation (38) pour une antenne radio directionnelle (10) selon l'une des revendications précédentes, **caractérisé en ce qu'**au moins une entretoise d'appui (48, 50, 60, 62) est configurée en forme d'une cornière.

5. Dispositif d'adaptateur de fixation (38) pour une antenne radio directionnelle (10) selon l'une des revendications précédentes, **caractérisé en ce que** l'axe longitudinal de la traverse (44) n'est pas disposé de manière perpendiculaire à la face arrière de l'antenne radio directionnelle (10).

6. Dispositif d'adaptateur de fixation (38) pour une antenne radio directionnelle (10) selon l'une des revendications précédentes, **caractérisé en ce que** la première et la deuxième entretoises d'appui (48, 50) et la traverse (44) sont disposées en forme d'un triangle.

7. Dispositif d'adaptateur de fixation (38) pour une antenne radio directionnelle (10) selon l'une des revendications 2 à 6, **caractérisé en ce que** la première entretoise d'appui (48) et la troisième entretoise d'appui (60) sont chacune reliées à la tige de fixation (42) à des positions différentes par rapport à l'axe longitudinal de la tige de fixation (42) par l'intermédiaire d'un moyen de fixation (54) et/ou la deuxième entretoise d'appui (50) et la quatrième entretoise d'appui (62) sont chacune reliées à la barre de support (40) à des positions différentes par rapport à l'axe longitudinal de la barre de support (40) par l'intermédiaire d'un moyen de fixation (56).
